# EUROPÄISCHE PATENTSCHRIFT

(11) **EP 0 268 791 B1**
(45) Veröffentlichungstag und Bekanntmachung des Hinweises auf die Patenterteilung: **23.05.1990**
(21) Anmeldenummer: 87114641.1
(22) Anmeldetag: 07.10.1987
(51) Int. Cl.: F28D 7/06

(54) **Wärmetauscher**
Heat exchanger
Echangeur de chaleur

(30) Priorität: 20.10.1986 DE 3635549
(43) Veröffentlichungstag der Anmeldung: 01.06.1988
(73) Patentinhaber: MTU MOTOREN- UND TURBINEN-UNION MÜNCHEN GMBH, D-80976 München (DE)
(72) Erfinder: Hagemeister, Klaus, D-8000 München 50 (DE); Hueber, Alfred, D-8901 Merching (DE)

(56) Entgegenhaltungen:
- EP-A- 0 149 767
- DE-A- 2 329 634
- GB-A- 2 130 355
- US-A- 3 168 136
- US-A- 3 310 104

## Beschreibung

Die Erfindung bezieht sich auf einen Wärmetauscher nach dem Oberbegriff des Patentanspruchs 1. Bei einem derartigen aus der GB-A 2 130 355 bekannten Profilrohrwärmetauscher soll die Matrix durch ein Feld übereinander und nebeneinander angeordneter Rohrbügel gebildet werden, deren Enden jeweils in je ein Zuführungs- und Abführungsrohr für die Druckluft einmünden. Die Rohrbügel sind dabei vorzugsweise aus lanzettenförmigen Profilrohren hergestellt, die eine strömungsgünstige Führung der sie außen umströmenden Heißgase gewährleisten. Diese Profilrohre sind insbesondere quer zur Richtung der Umströmung biegeweich, so daß unter der Wirkung von äußeren Kräften durch Stöße das gesamte Kollektiv der Rohrbügel elastische Auslenkungen - ähnlich den Wogen eines Getreibefeldes - erfährt. Seitliche Berandungen der Matrix begrenzen zwar im Zusammenwirken mit den in mehreren Ebenen des Profilrohrfeldes angeordneten Abstandshaltern diese kollektiven Auslenkungen, können aber nicht verhindern, daß - aufgrund von Summationseffekten bezüglich der Spiele in den Abstandshalterungen - Teile des Profilrohrteldes große Auslenkungen erfahren. Das betrifft insbesondere diejenigen Partien des Bügelpaketes, die von den die Auslenkungen begrenzenden Seitenwänden weiter entfernt sind, also die, in Stoßrichtung gesehen, hinteren Partien.

Dabei können beträchtliche Spalte im Heißgasströmungsweg der Matrix aufklaffen, durch die das Heißgas teilweise - wie in einem "Bypass " - das Gebiet der Wärmetauschermatrix durchströmt, ohne dabei mit den Oberflächen der Profilrohre in wärmeaustauschende Wechselwirkung zu treten, wodurch eine erhebliche Minderung der Effizienz des Wärmeaustausches in Kauf zu nehmen ist. Auch ohne äußere Stöße als Ursache für die Auslenkungen kann ein ähnlicher Effekt durch oszillierendes "Wogen " des Rohrkollektivs auftreten, wenn das aus der Masse des gesamten Kollektivs der biegeelastischen Rohrbügel oder auch nur Teilen davon und der in oben beschriebener Weise gestörten Heißgasdurchströmung gebildete dynamische System periodisch wechselnde instabile Zustände annimmt (aeroelastische Instabilität).

Im Hinblick auf die Heißgasaußenströmung der Matrixprofilrohre sind bei bekannten Wärmetauscherkonzepten gemäß der GB-A 2 130 355 zwei Bereiche zu unterscheiden:
1. Der Bereich der Queranströmung im Gebiet der geradlinigen Rohrschenkel der Wärmetauschermatrix. In diesem Gebiet bildet das Kollektiv der Matrixprofilrohre ein definiertes Strömungsfeld.
2. Im Bereich der Unlenkbögen der Matrix entspricht die Zuordnung der Profilrohre zueinander zwar derjenigen im Bereich der geradlinigen Rohrschenkel die Anströmung durch das Heißgas erfolgt jedoch örtlich entsprechend dem dort geltenden Neigungswinkel des Radiusvektors der Krümmung zur Strömungsrichtung der Heißgase. Im Bereich des Zenits der Umlenkung befindet sich das Feld der Matrixprofilrohre also in einer zur regulären Stellung im Gebiet der geradlinien Schenkel um 90_{°} gedrehten Position und wird dort längs durchströmt, so daß der Charakter der Strömungsfläche völlig verändert ist.

Bezogen auf die Flächeneinheit normal zur Strömungsrichtung ist die Heißgasversperrung durch die Matrixprofilrohre in der um 90_{°} gegen die reguläre Anordnung gedrehten Ebene geringer, so daß die Abschnitte des Bogenbereiches mit einem hohen Anteil des in dieser Richtung durchströmten Rohrfeldes dem außen strömenden Fluid (Heißgas) einen niedrigen Strömungswiderstand entgegensetzen, als es bei der regulären Durchströmung im Bereich der geradlinigen Rohrschenkel der Matrix der Fall ist.

Hinzu kommt, daß der Bogenbereich des Profilrohrfeldes vom außen strömenden Fluid (Heißgas) in der gleichen Querrichtung durchströmt wird, wie das im Feld der regulär und geradlinig angeordneten Rohrschenkel der Fall ist. Der geradlinige Stromfaden der Querströmung der Heißgase im Bogenbereich bildet daher jeweils die Sehne des Kreisbogens eines jeweiligen Profilrohres im Bogenbereich und ist somit umso kürzer, je näher er dem äußeren Rand des Bogenbereiches liegt. Dieser Sachverhalt bewirkt, daß dort lokal der Strömungswiderstand für das Heißgas niedriger ist.

Da bei der zugrunde liegenden Bauweise beide Bereiche (geradlinige Rohrschenkel und Bogenbereich) im Hinblick auf die Außenströmung parallel angeordnete Strömungswiderstände darstellen, wird der Bogenbereich im stärkeren Maße vom Heißgas durchströmt.

Obwohl die teilweise um 90_{°} gedrehte Richtung der Durchströmung mit dem Effekt des Gegenstromes der beiden miteinander im Wärmetausch stehenden Fluide (Heißgas/Druckluft) gekoppelt ist, durch den die Effizienz des Wärmeaustausches zwar grundsätzlich besser sein sollte, kommt dieser Vorteil nur lokal und in geringem Umfang zum Tragen, da hier der Bogenbereich für das im Innern der Rohre strömende Fluid (Druckluft) nur ein Zwischenabschnitt eines in seinen wesentlichen Anteilen den Gesetzen des Kreuzstroms unterliegenden Wärmetauschersystems ist.

Das durch die unterschiedlichen Strömungswiderstände der beiden Bereiche bewirkte Ungleichgewicht der Heißgasmassenstromdichte ist deshalb insgesamt für die Effektivität des Wärmeaustauschprozesses ungünstig.

Der Erfindung liegt die Aufgabe zugrunde, einen Wärmetauscher nach dem Oberbegriff des Patentanspruchs 1 anzugeben, bei dem die betriebsbedingten Profilrohrauslenkungen der Matrix auf ein tolerierbares Maß beschränkt sind und insbesondere im Hinblick auf die Ausbildung des Bogenbereiches der Matrix ein insgesamt hoher Wärmeaustauschgrad erzielbar ist.

Die gestellte Aufgabe ist durch den Kennzeichnungsteil des Patentanspruchs 1 erfindungsgemäß gelöst.

Dabei wird also das Feld der Rohrbügel der Matrix in einzelne Profilrohrblöcke unterteilt, die mittels Leitwänden voneinander getrennt sind. Diese Leitwände dienen als ausschlagbegrenzende Berandung der von ihnen eingeschlossene Teilmenge von Profilrohrbügeln. Die mögliche Aufsummation der Spiele in den Abstandshalterungen und dadurch bei Stoßauslenkung mögliche Spaltbildung im Rohrteld wird damit je nach Anzahl der Leitwände eingeschränkt und auf ein tolerierbares Maß begrenzt.

Aus Gründen der Kompaktheit des gesamten Wärmetauschers sollten diese Leitwände nur eine geringe Wanddicke aufweisen.

Sie sind deshalb selbst flexibel und weniger geeignet, durch Biegefestigkeit die beim Anschlagen der Profilrohrblöcke aufzubringenden Stützkräfte zu tragen. Somit ist es vorteilhaft, diese Stützkräfte nicht über die Biegesteifigkeit der Leitwände nach innen gerichtet an die zentralen Rohrführungen bzw. Verteiler- oder Sammelrohre weiterzuleiten, sondern hierzu die im äußersten Bogenbereich der Profilrohrmatrix zur Führung der Heißgasaußenströmung vorgesehene Berandung zur Kraftübertragung heranzuziehen. In Verbindung damit sind die in weiterer Ausgestaltung (Anspruch 2) vorgesehenen Wandaufspreizungen vorteilhaft, die an den Leitwänden am Übergang der geradlinigen Schenkel zu den Umlenkbögen der U-förmigen Profilrohrstränge ausgeführt werden können. Diese Spreizung sollte vorteilhafter Weise so erfolgen, daß sie knickfrei an die Ebene einer Leitwand sich anschließt und mit wachsendem Neigungswinkel nach außen bzw. gegen die betreffende Profilrohrblockmitte, z.B. einem parabelförmigen Verlauf folgend, die Stützweite vergrößert. Damit wird die Biegefestigkeit der (äußeren) Zwischenstruktur der Profilrohrmatrix in Richtung auf die außenliegende, berandende Stützbasis erheblich vergrößert.

Die im Rahmen des Grundgedankens der Erfindung mögliche Zusammendrückung der Profilrohrblöcke bewirkt in dem davon eingeschlossenen Gebiet des Bogenbereiches jeden Profilrohrblockes eine örtliche Verdichtung des Rohrteldes der Wärmetauschermatrix, und zwar um so mehr, je weiter außen die betroffenen Profilrohrstränge im Matrixfeld liegen. Dadurch können insbesondere im Außenbereich der Rohrbögen die freien Heißgasströmungsquerschnitte verengt werden, so daß der Strömungswiderstand dort vergrößert und dem der regulär im Kreuzstrom beaufschlagten Matrixbereiche angepaßt werden kann.

Insgesamt läßt sich dadurch auch die Art der Heißgasdurchströmung des Bogenbereiches der Profilrohrmatrix wie folgt beeinflussen. Was die beschriebene Verdichtung des Rohrfeldes der Matrix im Bereich der äußeren Rohrbögen betrifft, die gegenüber der Querströmung des Heißgases eine kurze Sehnenlänge aufweisen, so erfolgt dort eine Umorientierung der Strömung in die radial tieferen bzw. weiter innen liegenden Gebiete des Bogenbereiches. Diese Art Heißgasumströmung eines aus Rohrpackungs-Verdichtung oder schwach durchströmter Zone gebildeten Kerns macht es möglich, eine den äußersten Bogenbereich umhüllende schalenartige Berandung erheblich zu verkleinern und die Abströmung der Heißgase auf der Austrittsseite zu vergleichmäßigen.

Die beschriebene Verdichtung des Rohrfeldes im Bogenbereich kann auch in Richtung der Bogensehen mit unterschiedlicher Intensität erfolgen, und zwar beispielsweise so, daß der höchste Grad der Verdichtung auf dem senkrecht zur Hauptströmungsrichtung liegenden Vektor des Bogenradius erreicht wird, davor und dahinter aber weniger intensiv ist, um damit in vorteilhafter Weise auf die Durchströmung Einfluß zu nehmen. Die seitlich den Bogenbereich eines Profilrohrblockes berandende Leitwand kann dann in Richtung ihrer Höhe konkav und in Richtung ihrer Länge konvex geformt sein, wie dies im Rahmen einer Kombination der Merkmale nach dem Anspruch 1 und 11 möglich wäre.

Anstelle eines einzigen Schalenelementes als Berandung längs des gesamten äußersten Bogenbereiches der Profilrohrmatrix, können in vorteilhafter Weise zwei in Rohrführungslängsrichtung geteilte Schalenelemente vorgesehen sein (Anspruch 7), so daß der dem strömenden Heißgas unmittelbar zugewandte Teil eines Schalenelements sich unabhängig vom stromabseitigen, kälteren Teil dehnen kann.

Eine derartige zweiteilige Berandung könnte dann mit den Wandaufspreizungen in der Weise verbunden sein, daß die durch das Abstützen der Profilrohrblöcke induzierten Reaktionskräfte getragen werden. Die Berandung wiederum kann mit der den Wärmetauscher umgebenden tragenden Struktur (z.B. dem Gehäuse) so verbunden sein, daß die in die Berandung bzw. äußere Abdeckung eingeleiteten Kräfte abgestützt werden, wozu in Ausgestaltung der Erfindung, auf die Patentansprüche 5 und 6 verwiesen wird.

Im Bereich der Rohrbögen der U-förmigen Profilrohrstränge - mit der dichteren gegenseitigen Zuordnung der Profilrohre zueinander - kann die Einhaltung der jeweiligen, dem Grad der örtlichen Rohrpackungsdichte entsprechenden Profilrohrabstände durch lokale seitliche Profilrohrerhebungen erfolgen (Anspruch 8). Die Höhe dieser Erhebungen richtet sich nach den Gesetzen des Verlaufes der gewünschten örtlichen Profilrohrzusammendrückung.

Die besagten Erhebungen können durch Aufschweißen oder -löten geeigneter Metallplättchen (Anspruch 9) oder durch Auftragsschweißen oder Aufspritzen von Zusatzmaterial auf die Profilrohrwandung hergestellt werden (Anspruch 10).

Die vorstehenden Ausführungen verdeutlichen den Grundgedanken der Erfindung (Anspruch 1) einschließlich einiger vorteilhafter Ausgestaltungen derselben. Bezüglich sämtlicher vorteilhafter Ausgestaltungen der Erfindung nach Patentanspruch 1 wird auf die Patentansprüche 2 bis 11 verwiesen.

. Anhand der Zeichnungen ist die Erfindung beispielsweise weiter erläutert; es zeigen:
Fig. 1 die schematische und perspektivische Darstellung eines in herkömmlicher Weise ausgeführten Profilrohrwärmetauschers,
Fig. 2 eine erste Erfindungsvariante eines Profilrohrwärmetauschers, und zwar im Wege hier nur einer einzigen, von zwei Rohrführungen für die Druckluft seitlich auskragenden Profilrohrblockreihe,
Fig. 2a eine seitliche Teilansicht des Wärmetauschers nach Fig. 2 im Wege zweier Matrixprofilrohrblöcke in der Zuordnung zu zwei am einen Ende abgebrochen dargestellten Druckluftführungen bzw. -rohrleitungen,
Fig. 3 die aus der Draufsicht auf einen Profilrohrblock gemäß Fig. 2 und 2a sich ergebenden Einzelheiten - Profile, Abstandshalterungen - worin die durch die örtliche Profilrohrzusammendrückung hervorgerufene Heißgasdurchströmquerschnittsverengung verdeutlicht ist,
Fig. 4 ein perspektivisch dargestelltes Profilrohrblockschema unter Zuordnung einer im äußeren Bogenbereich der Matrix längs geteilten Berandung (Teilschalen),
Fig. 5 eine bezüglich der linken Matrixsektion wiedergegebene vordere Stirnansicht des Wärmetauschers nach Fig. 1 unter Verdeutlichung der herkömmlichen Heißgas-Matrixdurchströmung,
Fig. 6 eine lediglich im wesentlichen hinsichtlich der äußeren bogenseitigen Berandungsausbildung von Fig. 5 abweichende vordere Wärmetauscherstimansicht,
Fig. 7 eine bezüglich der linken Matrixsektion wiedergegebene vordere Stimansicht des Wärmetauschers mit einer ersten bogenseitigen Berandungskonfiguration und einer von dieser ausgehenden, vom Heißgas schwach durchströmte Zone,
Fig. 8 eine grundsätzlich lediglich von Fig. 7 dahingehend abweichende Stirnansicht, daß eine im äußersten Matrixbogenbereich beweglich am Wärmetauschergehäuse angeordnete schalenartige Berandung vorgesehen ist,
Fig. 9 eine im Wege der abgebrochen dargestellten linken Matrixsektion grundsätzlich lediglich durch die Verwendung einer in Längsrichtung geteilten schalenartigen Berandung von Fig. 8 abweichende Wärmetauscherkonfiguration,
Fig. 10 die seitliche Ansicht einer senkrecht aufgestellten bogenförmigen Rohrbügelreihensektion der Matrix unter Verdeutlichung von Profilabstandshalterungsmitteln sowie unter Verdeutlichung der vom matrixinnenseitigen zum äußeren Bogenbereich der Profile sich ergebenden zunehmenden Heißgasquerschnittsverengung im Wege eines in die Zeichnungsebene projizierten Teilprofilklappschnitts,
Fig. 11 eine die Kombination aus keilförmiger und konkav gewölbter Matrixprofilblockzusammendrückung darstellende Erfindungsvariante in seitlicher Blickrichtung auf eine von Berandungs- und Gehäusestrukturen befreite Wärmetauscherkonfiguration und
Fig. 12 einen die örtliche Profilrohrverdichtung und die damit einhergehende Heißgasquerschnittsverengung verkörpernden Detailausschnitt eines gemäß Fig. 11 gesehenen Profilrohrblockes.

Die Erfindung geht von einem Wärmetauscher nach Fig. 1 aus, der aus zwei im wesentlichen parallel nebeneinander angeordneten Rohrführungen 1, 2 für Druckluft besteht, die hier als separate Verteiler- bzw. Sammelrohre ausgebildet sind. Gemäß abgedunkelter Kontur sind die Rohrführungen 1, 2 am jeweils hinteren Ende verschlossen ausgebildet. Die seitlich von beiden Rohrführungen 1, 2 mit U-förmigen Profilrohrsträngen quer gegen die Heißgasströmung H auskragende Profilrohrmatrix 3 besteht aus zunächst geraden, parallel zueinander verlaufenden Rohrsträngen 4, 5, die in eine gemeinsame bogenförmige Profilrohrumlenksektion 6 übergehen.

Im Betrieb wird aufzuheizende Druckluft in die obere Rohrführung 1 eingespeist (D1), durchströmt dann die geraden Profilrohrstränge 4 (D2), worauf sie über die Umlenksektion 6 umgelenkt wird (D3), sodann in umgekehrte Strömungsrichtung die geraden Profilrohrstränge 5 durchströmt (D4), aus denen sie über die untere Rohrführung 2 im aufgeheizten Zustand abströmt (D5), um einen geeigneten Verbraucher, z.B. der Brennkammer eines Gasturbinentriebwerkes, zugeführt zu werden.

Unter Zugrundelegung dieser zu Fig. 1 beschriebenen Bauweise ist die Profilrohrmatrix 3 in durch Leitwände 7 voneinander getrennte, in Rohrführungslängsrichtung aufeinanderfolgende Profilrohrblöcke 8 zergliedert (Fig. 2); wie aus Fig. 2, 2a und Fig. 3 erkennbar, sollen dabei die Profilrohrblöcke 8 im gesamten bogenförmigen Umlenkbereich - unter gleichzeitiger Verringerung der Heißgasdurchströmquerschnitte - jeweils gegen das betreffende Profilblockmittenende hin beidseitig gleichförmig zusammengedrückt auslaufen. Die Matrixprofilrohrblöcke 8 laufen, mit anderen Worten ausgedrückt, in Richtung auf die äußeren Blockmittenenden hin sich keil- oder parabelförmig verjüngend aus.

Gemäß Fig. 2 und 2a sind ferner sich längs der hier vorderen und hinteren Stirnseiten der Matrix 3 erstreckende Leitwände 9 vorgesehen.

Die insbesondere aus Fig. 2 entnehmbaren Zwischenwände 7 und die stirnseitigen Leitwände 9 können flexibel ausgebildet und an einer sich längs des gesamten äußersten Bogenbereiches der Profilrohrmatrix 3 erstreckenden Berandung 10 eines Schalenelementes abgestützt sein.

Ferner erkennt man aus Fig. 2, daß als Folge der örtlichen Profilrohrblockzusammendrückung keilförmige Zwischenräume zwischen benachbarten Profilrohrblockenden der bogenförmigen Umlenksektion 6 sowie zwischen den Blockenden und den stirnseitigen Leitwänden 9 ausgebildet sind; dabei weisen die Leitwände 7 bzw. 9 der örtlichen Zusammendrückung folgende doppelwandartige Wandaufspreizungen 12, 13 auf, die bogenumfangsseitig, außen, verschlossen sind, um einen Heißgasdurchtritt zu verhindern. Die Leitwände 7 bzw. 9 können dann ferner über die Wandaufspreizungen 12, 13 an der matrixbogenseitigen äußersten Berandung 10 sich abstützend verankert sein.

Fig. 3 verdeutlicht die Auswirkung der örtlichen Profilrohrblockzusammendrückung im Wege der hier am weitesten außen liegenden, in einer gemeinsamen Matrixquerebene aufeinander folgenden U-förmigen Rohrbügel 14, 15 bzw. Profilrohrstränge eines Profilrohrblockes 8.

Gemäß Fig. 3 besteht eine Abstandshalterung zwischen den Rohrbügeln 14, 15 aus seitlichen Profilrohrerhebungen 16, 17. Diese Abstandshalterung ist - wie ferner aus Fig. 3 erkennbar - an die durch eine profilrohrblockseitige Zusammendrückung hervorgerufene Heißgasdurchströmquerschnittsverengung angepaßt. Durch entsprechend örtliche Anhäufung derartiger Erhebungen 16, 17 kann hierdurch örtlich im gewünschten Maße ein weiterer Beitrag zur Heißgasquerschnittsverringerung geleistet werden.

Die zuvor in Verbindung mit Fig. 3 erwähnten Erhebungen 16, 17 können durch Aufschweißen oder - löten geeigneter Metallplättchen oder durch Auftragsschweißen oder Aufspritzen von Zusatzmaterial auf die betreffenden Profilrohrwandungen hergestellt werden.

Fig. 4 veranschaulicht eine Profilrohrwärmetauschervariante nach Fig. 2, 2a und 3 im Wege perspektivisch dargestellter Umrisse der einzelnen Profilrohrblöcke 8 unter Zuordnung einer im äußeren Matrixbogenbereich angeordneten, längsgeteilten, hier also aus zwei Schalenelementen 18, 19 bestehenden Berandung. Auf diese Weise kann das der Heißgasströmung unmittelbar zugewandte Schalenelement 18 sich unabhängig vom stromabseitigen kälteren Schalenelement 19 ausdehnen.

In Verbindung mit Fig. 1 veranschaulichen die Fig. 5 und 6 eingangs zu bekannten Wärmetauscherkonfigurationen schon herausgestellte Nachteile u.a. kurz zusammengefaßt wie folgt.

Reguläre optimale Heißgasdurchströmverhältnisse ergeben sich lediglich bezüglich der blockartig, geradlinig quer gegen die Heißgasströmung H auskragenden Profilrohrstränge 4, 5 (Fig. 1). In diesen örtlichen Matrixbereichen sind die einzelnen Profilrohre unter Gewährleistung einer vorgegebenen einwandfreien gleichförmigen Heißgasversperrung sowie Heißgasdrosselung gleichförmig verschachtelt zueinander angeordnet; die Profilrohrstränge sind also im Rahmen eines einwandfreien Kreuz-Gegenstrom-Wärmetauschprozesses vom Heißgasstrom H umströmbar.

Infolge der eingangs beschriebenen Profilrohranordnung in der bogenförmigen Umlenksektion 6 ist dort die Heißgasversperrung verhältnismäßig gering, es ergibt sich ein Ungleichgewicht hinsichtlich der Heißgas-Massenstromdichte zwischen Umlenksektion 6 (Bogenbereich) und geraden Profilrohrsträngen 4, 5; der Wärmetauschprozeß Heißgas/Druckluft ist im Bogenbereich verhältnismäßig ungünstig. Im Bestreben, die Heißgasströmung (Pfeilfolge H', H") zumindest bogenseitig an den Profilen entlangströmen zu lassen (bogenseitiger Gegenstromwärmetauschproze ß), sind verhältnismäßig lange bogenseitige schalenartige Berandungen 20, 21 erforderlich.

Die aus der Umlenksektion 6 (Bogenbereich) der Matrix 3 (Fig. 6) mit verhältnismäßig großer Strömungsgeschwindigkeit abfließenden Heißgasanteile (Pfeile Hᵢ, H₂) können die Heißgasabströmung aus der übrigen Matrix (Pfeile H₃, H₄) beeinträchtigen (Michturbulenzen).

Im Rahmen des u.a. durch die Fig. 2 bis 4 verkörperten Erfindungsgegenstandes kann durch örtliche keilförmige Profilblockzusammendrückung - gegebenenfalls unter Beiziehung der auch als Abstandshalterungen der Profile 14, 15 (Fig. 3) dienenden Profilrohrerhebungen 16, 17 - eine von der äußersten bogenseitigen Berandung 22 ausgehende im wesentlichen zentrisch die Profilrohrkrümmung im Bogenbereich entgegengerichtet gekrümmt überschneidende, hier punktartig verdeutlichte Heißgasschwachströmzone 23 ausgebildet werden. Im Gegensatz zu Fig. 5 und 6 kann also gemäß Fig. 7 und 8 auch der wesentliche Teil der Matrixumlenksektion 6 im Bogenbereich 6 gemäß Pfeilfolge H₄, Hs vom Heißgas so durchströmt werden, daß ein Kreuz-Gegenstrom-Wärmetauschprozeß möglich ist. Zugleich kann das eingangs zu Fig. 5 und 6 erwähnte Ungleichgewicht der Massenstromdichte zwischen dem Bogenbereich der Matrix 3 und geraden Profilrohrsträngen 4, 5 (Fig. 1) im wesentlichen beseitigt und eine ungestörte, homogene Durchströmung der gesamten Matrix 3 bei gleichzeitig ferner im wesentlichen gleichen Abströmgeschwindigkeiten sämtlicher Heißgasanteile aus der Matrix 3 erzielt werden (Heißgasfluß H, H₄, Hs, Hs).
Gemäß Fig. 7 kann die hier z.B. als Bestandteil des die Heißgase führenden Gehäuses 24 ausgebildete Berandung 22 entlang der äußersten Rohrbögen der Matrix 3 verhältnismäßig kurz, d.h., im Bogensinne verlaufend kurz, ausgeführt werden, während das Gehäuse 24 parallel zur Heißgashauptströmungsrichtung H verlaufen kann.
Für Fig. 8 gilt die gleiche vorteilhafte Funktionsweise aus Fig. 7.
Fig. 8 unterscheidet sich von Fig. 7 im wesentlichen lediglich dadurch, daß hier die im Bogensinne verhältnismäßig kurz ausführbare bzw. von geringer lichter Breite ausgeführte Berandung 25 aus einer Schale über eine stützkraftübertragende Bauteilhalterung 26 beweglich am benachbarten Wärmetauschergehäuse 27 aufgehängt ist; dabei müssen Heißgasabsperrdichtungen zwischen Berandung 25 und Gehäuse 27 vorgesehen sein, die mittelbar oder unmittelbar bewegungskompensatorisch mit der Bauteilhalterung 26 zusammenwirken können.
Fig. 9 weicht von Fig. 8 lediglich durch die Anwendung der zuvor zu Fig. 4 schon erwähnten, längs geteilten, aus zwei Schalenelementen 18, 19 bestehenden Berandung ab, die sich mittels bewegungskompensatorischer Bauteilhalterungen 28, 29 am Wärmetauschergehäuse 27 abstützen können soll.
Fig. 10 verkörpert nochmals schematisch die in Kombination mit der jeweiligen Abstandshalterung sich ergebende Heißgasquerschnittsverengung durch die örtliche, endseitige Profilblockzusammendrückung. Dabei kennzeichnet Fig. 10 eine Reihe in gemeinsamer Ebene liegender U-förmiger Profilrohrstränge 4, 5, 6. In Verbindung mit den auf die einen Seitenflächen der Matrixprofilrohre in der Umlenksektion 6 (Bogenbereich) aufgebrachten Erhebungen 17 verdeutlicht dann die in Fig. 10 linke Profilklappansicht die vom inneren nach dem äußeren Bogenbereich hin zunehmende Profilrohrverdichtung zwischen zwei benachbarten, über die gegenseitigen Erhebungen 16, 17 miteinander korrespondierenden Profilrohrreihen. In dieser Klappansicht sind die betreffenden gegenseitigen Profilabstände nur zur Verdeutlichung verhältnismäßig groß gewählt.

Gemäß Klappansicht aus Fig. 10 ist ferner das räumlich verschachtelte Ineinandergreifen der Profilrohre verdeutlicht sowie deren Ausbildung als im Querschnitt ovale bzw. lanzettenförmige Hohlprofilkörper.

Die örtliche Intensität der zuvor in den Fig. 7, 8 und 9 erwähnten Heißgasschwachströmzone 23 kann gemäß Fig. 11 und 12 noch dadurch gefördert werden, daß zusätzlich zur örtlichen Profilblockzusammendrückung, z.B. nach Fig. 2, die quer von den betreffenden Rohrführungen 1, 2 auskragenden Matrixprofilrohrblöcke 8 im Wege jeweils beidseitig gleichförmig konkaver Krümmungssektionen K in Richtung auf das Blockmittenende hin zusammengedrückt sind, derart, daß im mittleren äußeren Matrixbogenbereich eine in Richtung der Heißgasströmung H (Fig. 12) sich zunächst kontinuierlich verengende und dann wieder kontinuierlich erweiternde Heißgasschwachströmzone zwischen benachbarten Profilrohren P nebst Abstandshaltern ausgebildet ist.

Aus Fig. 12 ist ferner zu erkennen, daß die betreifenden Wandaufspreizungen, z.B. 13 (siehe auch Fig. 2), im vorliegenden Fall den konkaven Sektionen K ebenfalls berandend folgen. Dies gilt selbstverständlich auch in Verbindung mit den zu den Zwischenwänden 7 gehörenden Wandaufspreizungen 12 (Fig. 2).

Es sei ferner vermerkt, daß der Erfindungsgegenstand auch derartige Profilrohrwärmetauscherkonzepte mit einschließt, bei denen die Rohrführungen für die Zuleitung der Druckluft in die Matrix bzw. für die Druckluftableitung aus der Matrix in ein gemeinsames Sammelrohr integriert sind.

## Patentansprüche

1. Wärmetauscher mit im wesentlichen parallel nebeneinander angeordneten Rohrführungen (1, 2) und einer aus U-förmigen Profilrohrsträngen bestehenden, quer gegen eine Heißgasströmung (H) auskragenden Profilrohrmatrix (3), (in Kreuz-Gegenstrombauweise) in die über die eine Rohrführung (1) aufzuheizende Druckluft (D1) eingespeist und unter Umkehrung der Strömungsrichtung der anderen Rohrführung (2) zugeführt wird, dadurch gekennzeichnet, daß
- die Profilrohrmatrix (3) in Längsrichtung der Rohrführungen (1, 2) in aufeinander folgende Profilrohrblöcke (8) zergliedert ist, die im bogenförmigen Umlenkbereich unter gleichzeitiger Verringerung der Heißgasdurchströmquerschnitte jeweils in Richtung auf das betreffende mittlere Ende eines Profilrohrblocks beidseitig gleichförmig zusammengedrückt auslaufen,
- daß die Profilrohrblöcke (8) in deren Längsrichtung beidseitig von Leitwänden (7, 7; 7, 9) umgeben bzw. mit diesen voneinander getrennt sind und wobei die aus der Profilrohrzusammendrückung sich ergebenden keilförmigen Zwischenräume der Matrix (3) außen heißgasseitig verschlossen sind.

2. Wärmetauscher nach Anspruch 1, dadurch gekennzeichnet, daß die Leitwände (7; 9) flexibel ausgebildet und an einer sich längs des gesamten äußersten Bogenbereiches der Profilrohrmatrix (3) erstreckenden Berandung (10) mindestens eines Schalenelementes abgestützt sind.

3. Wärmetauscher nach Anspruch 1 oder 2, dadurch gekennzeichnet, daß die Leitwände (7; 9) über Wandaufspreizungen (12, 13), die am äußeren Bogenumfang gegenüber der Heißgasströmung verschlossen sind, an der matrixbogenseitigen äußersten Berandung (10) sich abstützend verankert sind.

4. Wärmetauscher nach einem oder mehreren der Ansprüche 1 bis 3, dadurch gekennzeichnet, daß die Heißgasdurchströmquerschnittsverengung, von der äußersten bogenseitigen Berandung (22) ausgehend, eine im wesentlichen zentrisch die Matrixprofilrohrkrümmung entgegengerichtet gekrümmt überschneidende schwach durchströmte Zone (23) ausbildet.

5. Wärmetauscher nach einem oder mehreren der Ansprüche 1 bis 4, dadurch gekennzeichnet, daß die längs des äußersten Bogenbereichs verlaufende Berandung (22) Bestandteil des die Heißgase führenden Wärmetauschergehäuses (24) ist.

6. Wärmetauscher nach den Ansprüchen 1 bis 5, dadurch gekennzeichnet, daß die Berandung (25) beweglich am benachbarten Wärmetauschergehäuse (27) aufgehängt ist, unter Zuordnung von Heißgasabsperrdichtungen - zwischen der Berandung (25) und dem Gehäuse (27).

7. Wärmetauscher nach Anspruch 6, dadurch gekennzeichnet, daß die Berandung aus zwei in Rohrführungslängsrichtung geteilten Schalenelementen (18, 19) besteht.

8. Wärmetauscher nach den Ansprüchen 1 bis 7, dadurch gekennzeichnet, daß eine Abstandshalterung der Matrixprofilrohre (14, 15) im Bereich der Profilrohrzusammendrückung von seitlichen Profilrohrerhebungen (16, 17) gebildet ist.

9. Wärmetauscher nach Anspruch 8, dadurch gekennzeichnet, daß die Erhebungen durch Aufschweißen oder -löten geeigneter Metallplättchen hergestellt sind.

10. Wärmetauscher nach Anspruch 8, dadurch gekennzeichnet, daß die Erhebungen durch Auftragsschweißen oder Aufspritzen von Zusatzmaterial auf die betreffenden Profilrohrwandungen hergestellt sind.

11. Wärmetauscher nach einem oder mehreren der Ansprüche 1 bis 10, dadurch gekennzeichnet, daß quer von den betreffenden Rohrführungen (1, 2) auskragende Profilrohrblöcke (8) der Matrix (3) zusätzlich jeweils beidseitig gleichförmig konkav gekrümmt in Richtung auf das Blockmittenende hin zusammengedrückt sind, derart, daß eine in Richtung der Heißgasströmung (H) sich zunächst kontinuierlich verengende und dann wieder kontinuierlich erweiternde Heißgasführungszone zwischen benachbarten Profilrohren (P) nebst Abstandshaltern ausgebildet ist (Fig. 11 und 12).

## Revendications

1. Echangeur de chaleur comportant des conduits tubulaires (1, 2) disposés l'un à côté de l'autre de façon sensiblement parallèle et un faisceau tubulaire profilé (3) constitué d'éléments tubulaires profilés en forme de U s'avançant transversalement en console dans un flux (H) de gaz chauds (mode de construction à contre-courant croisé) de l'air comprimé à chauffer (D1) étant amené dans l'un (1) des conduits tubulaires et envoyé dans l'autre conduit tubulaire (2) en inversant le sens d'écoulement, caractérisé en ce
- que le faisceau tubulaire profilé (3) est divisé suivant la direction longitudinale des conduits tubulaires (1, 2) en blocs de tubes profilés (8) qui, dans la zone de déviation en forme de coude, sont resserrés en direction de l'extrémité centrale correspondante du bloc suivant la même forme d'un côté et de l'autre, avec une diminution simultanée, des sections de passage des gaz chauds,
- que les blocs de tubes profilés (8) sont suivant leur direction longitudinale, entourés d'un côté et de l'autre par des parois directrices (7, 7; 7, 9) ou séparés l'un de l'autre par ces parois, les intervalles en forme de coin constitués dans le faisceau (3) par le resserrement des tubes profilés étant fermés vers l'extérieur du côté des gaz chauds.

2. Echangeur de chaleur selon la revendication 1, caractérisé en ce que les parois directrices (7; 9) sont de réalisation flexible et s'appuient sur la bordure (10) d'au moins un élément en coquille, cette bordure s'étendant le long de toute la zone de coude extérieure du faisceau tubulaire profilé (3).

3. Echangeur de chaleur selon la revendication 1 ou 2, caractérisé en ce que les parois directrices (7; 9) s'appuient sur la bordure extérieure (10) du côté du coude du faisceau et y sont ancrées avec des zones d'écartement (12, 13) entre parois, ces zones étant fermées par rapport au flux de gaz chauds suivant le tracé extérieur du coude.

4. Echangeur de chaleur selon l'une ou plusieurs des revendications 1 à 3, caractérisé en ce que le rétrécissement de la section de passage des gaz chauds forme, en partant de la bordure extérieure (22) côté coude, une zone de chevauchement (23) faiblement parcourue, sensiblement centrée et dont la courbure est opposée à la courbure des tubes profilés du faisceau.

5. Echangeur de chaleur selon l'une ou plusieurs des revendications 1 à 4, caractérisé en ce que la bordure (22) s'étendant le long de la zone extérieure du coude est un élément constituant de l'enveloppe (24) de l'échangeur de chaleur qui conduit les gaz chauds.

6. Echangeur de chaleur selon les revendications 1 à 5, caractérisé en ce que la bordure (25) est suspendue de façon mobile sur l'enveloppe voisine (27) de l'échangeur de chaleur, en disposant des éléments d'étanchéité arrêtant les gaz chauds entre la bordure (25) et l'enveloppe (27).

7. Echangeur de chaleur selon la revendication 6, caractérisé en ce que la bordure est constituée de deux éléments de coquille (18, 19) avec une division suivant la direction longitudinale des conduits tubulaires.

8. Echangeur de chaleur selon les revendications 1 à 7, caractérisé en, ce que le maintien à distance des tubes profilés du faisceau (14, 15) est assuré, dans la zone de resserrement des tubes profilés, par des bossages latéraux (16, 17) des tubes profilés.

9. Echangeur de chaleur selon la revendication 8, caractérisé en ce que les bossages sont réalisés par soudage ou brasage de plaquettes métalliques appropriées.

10. Echangeur de chaleur selon la revendication 8, caractérisé en ce que les bossages sont réalisés par soudage de rechargement ou par projection de matériau d'addition sur les parois correspondantes des tubes profilés.

11. Echangeur de chaleur selon l'une ou plusieurs des revendications 1 à 10, caractérisé en ce que les blocs de tubes profilés (8) du faisceau (3) en console transversalement à partir des conduits tubulaires correspondants (1, 2) sont, de plus, incurvés avec la même forme concave d'un côté et de l'autre en étant resserrés en direction de l'extrémité centrale du bloc, de manière à former, entre des tubes profilés voisins (P) munis d'éléments de maintien à distance, une zone de guidage des gaz chauds allant d'abord en se retrécissant de façon continue et ensuite en s'élargissant de façon continue (Figure 11 et Figure 12).

## Claims

1. A heat exchanger having substantially parallel and adjacently disposed tube guides (1, 2) and, consisting of U-shaped profile tube lines and projecting transversely towards a flow of heated gas (H), a profile tube matrix (3) (of cross and counter-current flow construction) into which compressed air (D1) which is to be heated by one tube guide (1) is fed and delivered to the other tube guide (2) with a change of direction of flow, characterised in that
- the profile tube matrix (3) is, in the longitudinal direction of the tube guides (1, 2) broken down in consecutive blocks (8) of profile tubes which, in the arcuate region of direction reversal and with a simultaneous reduction of the heated gas through-flow cross-sections are equally compressed on both sides in the direction of the relevant middle end of a profile tube block, and
- in that the profile tube blocks (8) in their longitudinal direction are enclosed on both sides by baffles (7, 7; 7, 9) or are separated from one another by these baffles, the wedge-shaped intermediate spaces in the matrix (3) which result from compression of the profiled tubes being externally closed on the heated gas side.

2. A heat exchanger according to Claim 1, characterised in that the baffles (7, 9) are of flexible construction and are braced on an edge (10) of at least one shell element which extends along the entire outermost arcuate portion of the profile tube matrix (3).

3. A heat exchanger according to Claim 1 or 2, characterised in that the baffles (7, 9) are anchored so that they are braced on the outermost edge (10) on the side of the matrix arc through openings out (12, 13) of the wall which are closed in respect of the heated gas flow at the outer periphery of the arc.

4. A heat exchanger according to one or more of Claims 1 to 3, characterised in that the narrowing of the heated gas through-flow cross-section, starting from the outermost edge (22) on the arc side forms a weakly traversed zone (23) which substantially and in a curved manner cuts across the curvature of the matrix profile tube curvature in the opposite direction.

5. A heat exchanger according to one or more of Claims 1 to 4, characterised in that the edge part of the arc is a constituent part of the heat exchanger housing (24) which conveys the heated gases.

6. A heat exchanger according to Claims 1 to 5, characterised in that the edge (25) is movably suspended on the adjacently disposed heat exchanger housing (27), with the provision of related heated gas shut-off seals between the edge (25) and the housing (27).

7. A heat exchanger according to Claim 6, characterised in that the edge consists of two shell elements (18, 19) divided in the longitudinal direction of the tube guide.

8. A heat exchanger according to Claims 1 to 7, characterised in that a spacing of the matrix profile tubes (14,15) is formed by raised portions (16,17) on the sides of the profile tubes in the region where these are compressed.

9. A heat exchanger according to Claim 8, characterised in that the raised portions are produced by welding or sodering on suitable small metal plates.

10. A heat exchanger according to Claim 8, characterised in that the raised portions are produced by the filling welding or moulding or accessory material onto the relevant profile tube walls.

11. A heat exchanger according to one or more of Claims 1 to 10, characterised in that profile tube blocks (8) of the matrix (3) which project transversely from the relevant tube guides (1, 2) are in addition and in each case on both sides equally concavely curved, being compressed in that direction of the middle end of the block so that an initially continuously narrowing and then again continuously widening heated gas guide zone is created in the direction of the heated gas flow (H) between adjacent profile tubes (P) with their spacers (Figs. 11 and 12).
